# EUROPÄISCHE PATENTSCHRIFT

(11) **EP 0 133 293 B1**
(45) Veröffentlichungstag und Bekanntmachung des Hinweises auf die Patenterteilung: **28.01.1987**
(21) Anmeldenummer: 84108855.2
(22) Anmeldetag: 26.07.1984
(51) Int. Cl.: B65D 51/28

(54) **Zwei-Komponenten-Packung**
Two-component package
Emballage comportant deux matériaux différents

(30) Priorität: 30.07.1983 DE 3327615; 20.07.1984 DE 3426739
(43) Veröffentlichungstag der Anmeldung: 20.02.1985
(73) Patentinhaber: Robert Finke Kommanditgesellschaft, D-5950 Finnentrop 12 (DE)
(72) Erfinder: Schumacher, Clemens, D-5768 Sundern 1 (DE); Finke, Robert-Günter, D-5950 Finnentrop (DE); Konetzka, Jürgen, D-6100 Darmstadt-Eberstadt (DE); Lautenschläger, Horst, D-6101 Modautal 1 (DE); Kolb, Albert, D-6100 Darmstadt-Eberstadt (DE)
(74) Vertreter: Rieder, Hans-Joachim, Dr.

## Beschreibung

Die Erfindung bezieht sich auf eine Zwei-Komponenten-Packung mit im Packungshals angeordnetem Becher zur Aufnahme der einen Komponente und einer dem Packungshals zugeordneten Schraubkappe mit einem in den Becher ragenden Kragen, dessen Stirnrand eine Stosskante bildet zum Zertrennen des . Bechers im Bereich einer Sollbruchlinie durch weiteres Aufschrauben der Schraubkappe über die Verkaufsgrundstellung hinaus.

Eine Zwei-Komponenten-Packung dieser Art ist durch die GB-PS 1 083 335 bekannt. Der der Schraubkappendecke zentral angeformte, zylindrische Kragen und der sich davor erstreckende Boden des Bechers bilden die eigentliche Aufnahmekammer der einen Komponente. Die Sollbruchlinie liegt in der Bodenrandzone. In Verkaufsgrundstellung liegt der Stirnrand dort auf. Gemäss dem erläuterten Ausführungsbeispiel handelt es sich bezüglich der einen Komponente um pulverförmiges Gut. Die Dichtungsverhältnisse zwischen Becher und Kragen berücksichtigen dies entsprechend. Eine solche Packung ist daher für flüssige Komponente weniger geeignet; beispielsweise aufgrund der Kapillarwirkung in der Fuge zwischen Becher und Hals würde ein nicht unbeträchtlicher Anteil der Mischung entzogen werden. Darüber hinaus bestehen auch in baulicher Hinsicht Nachteile insofern, als ein auf die Verhältnisse flüssiger Medien abgestimmter Dichtschluss die Zuordnung des Deckels erschwert zufolge der Komprimierung der eingeschlossenen Luft. Schliesslich ergibt sich auch für die Ausgabe der Mischung ein Nachteil insofern,als der als Scheibe anfallende Boden sich möglicherweise sperrend vor die Ausschütt- öffnung legt. Endlich lässt sich die erforderliche Sollbruchlinie auf Höhe des Bodens praktisch nur in werkzeugaufwendiger Weise realisieren. Schon geringe Toleranzabweichungen können dazu führen, dass allein durch die Zuordnung der Schraubkappe mangels eines spürbaren Widerstandes der Boden schon abgetrennt wird. Der Verpackungsinhalt wird so möglicherweise unbemerkt schon unbrauchbar. Andererseits ist eine zu harte Ansprechschwelle für den Gebrauch nachteilig insofern, als ungewohnte Schraubbetätigungskräfte aufgewendet werden müssen. Möglicherweise kommt es dabei lediglich zu einem leichten Ausbeulen des Bodens und nicht zu der gewünschten Abtrennung.

Weiter ist eine ähnliche Zwei-Komponenten-Packung durch die GB-PS 1 557 521 bekannt, welche aber keine Schraubkappe hat. Das dortige Trennprinzip ist daher anderer Art. Dort wird die Trennung des Bechers durch reine Drehbewegung der Kappe bewirkt und so der untere Teil praktisch abgewürgt. Dazu sind verhältnismässig komplizierte Mittel anzuwenden, nämlich in erster Linie eine spezielle Ausgestaltung des Flaschenhalses. Der Flaschenhals bildet innenseitig axial liegende Rippen aus. Der Abstand zwischen den einzelnen Rippen führt zu Eingriffsnuten für becherseitige, leistenartige Vorsprünge. Letztere sitzen am unteren, abtrennbaren Teil des Bechers. Dieser abtrennbare Teil wird gegen Drehmitnahme durch den Ineinandergriff der Rippen bzw. Leisten festgehalten. Der obere Teil des Bechers befindet sich in drehmitnehmendem Eingriff zur aufgeklipsten Kappe. Hierzu sind ähnliche Kupplungsmittel verwendet.. Diese Ausgestaltung ist kompliziert und fertigungsaufwendig. Der Becher ist an ganz bestimmte Behälterformen gebunden (die im Hals die erforderlichen Gegenhaltemittel aufweisen).

Es bleibt danach die Aufgabe zu lösen, eine gaf⁼ tungsgem,ässe Zwei-Komponenten-Packung so auszubilden, dass bei erleichterter, einfacherer Herstellung eine im Hinblick auf das Zertrennen gebrauchsgünstigere Anordnung geschaffen wird und bei der auch die die Abdichtung bringenden Kräfte nicht in Trennrichtung des Bechers wirken.

Gelöst ist diese Aufgabe durch die im Anspruch 1 angegebene Erfindung.

Die Unteransprüche sind vorteilhafte Weiterbildungen der erfindungsgemässen Zwei-Komponenten-Packung.

Zufolge solcher Ausgestaltungen ist eine Zwei-Komponenten-Packung von insbesondere erhöhtem Gebrauchswert erzielt: Dadurch, dass die Sollbruchlinie nun in einem Abstand vom Becherboden vorgesehen ist, übt der Kragen nicht mehr eine komprimierende Wirkung wie ein Kolben aus; der Kragen durchläuft vielmehr eine nur kurze Strecke im Becherinneren. Das hat wesentliche Vorteile insbesondere auch für die automatische Füllung. Da die Sollbruchstelle von einer bechereinwärts liegenden Ringstufe der Bechermantelwand gebildet ist, ergeben sich beste Voraussetzungen für das Zertrennen des Bechers. Die entsprechenden Kräfte des Kragens wirken direkt von oben auf die Ringstufe, also in der stabilsten Ebene des Bechers. In vorteilhafter Weise setzt die Stosskante des Kragens etwa fluchtend auf die Ringstufe der Becherwand auf. Der querschnittsbreitere, obere Abschnitt des Bechers dient dabei als Führungsfläche für den Kragen. Es kann so nicht zu unterschiedlichen Belastungen im Bereich der Sollbruchlinie kommen. Zudem erweist es sich als zuordnungsgünstig, dass die Mantelfläche des Kragens über einen nahe der Kragenstosskante liegenden Wulst zur Innenfläche der Becher-Mantelwand hin in Verkaufsgrundstellung abgedichtet ist. Dadurch lässt sich der Anfangsbereich leichtgängig durchlaufen; die Dichtwirkung tritt erst im letzten Augenblick auf. Die dann auftretende Komprimierung im Becherinnenraum ist nur gering. Die erzielte Dichtigkeit führt sogar zu einer isoliert aufbewahrbaren Kleinpackung für die eine Komponente. Der Becher selbst ist sicher im Hals gehalten. Weiter ist es vorteilhaft, dass der Becher zumindest unterhalb der Ringstufe kegelförmig gestaltet ist. Bei etwa auf halber Becherhöhe liegender Ringstufe ergibt sich hieraus eine vorteilhafte Übereinanderschachtelbarkeit der Becher. Dies ist vor allem für die Magazinierung günstig, natürlich auch für die Lagerhaltung und den Versand. Eine gebrauchssichere Festlegung des Bechers ergibt sich ferner dadurch, dass die Bechermantelwand über eine nahe der Mündung des Packungshalses liegende Clipsstufe im Packungshals gefesselt ist und die Aussenfläche der Bechermantelwand unterhalb der Clipsstufe mit Abstand verläuft zur Innenfläche des Packungshalses. Der dortige Abstand bringt eine vorteilhafte radiale Flexibilität, was der Abdichtung zwischen Kragen und Becher zugute kommt. Andererseits bringt die möglichst mündungsnahe Lage der Clipsstufe auch hier den vorteilhaften Effekt des Dichtschlusses erst im letzten Augenblick der Becherzuordnung. Die Schraubkappe selbst ist ebenfalls in Clipsverbindung an der Packung gehalten. Diesbezüglich ist so vorgegangen, dass die Schraubkappe in Verkaufsgrundstellung hinter einer Clipsschulter des Halses verrastet und der zuunterst liegende Bereich des Schraubgewindes sich aus einzelnen, in Umfangsrichtung mit Unterbrechung hintereinander liegenden Gewindenocken zusammensetzt. Dieses unterbrochene Vorgewinde erlaubt es, die Kappe einfach aufzudrücken, wobei die Gewindenocken vom Innengewinde der Schraubkappe übersprungen werden, dies bis die Clipsstelle erreicht ist. Die durch das Vorgewinde schon gegebene einseitige Flankenabstützung des Gewindes begünstigt das kippfreie Weiterschrauben der Kappe. In vorteilhafter Weise sind die Nocken linsenförmig gestaltet und von unterschiedlicher Höhe. Diese Massnahme begünstigt das Aufprellen der Schraubkappe zusätzlich. In der dabei erreichten Verkaufsgrundstellung liegt die Stosskante des Kragens noch mit Abstand zur Ringstufe. Es bedarf hiernach eines willensbetonten Weiterschraubens, dies unter Überwindung der Reibkräfte am Dichtungswulst, um in die das Abstemmen des unteren Becherabschnitts ermöglichende Zwischenstellung zu gelangen. Insbesondere aus fertigungstechnischen Gründen ist es vorteilhaft, dass die Clipsstufe und die Clipsschulter etwa auf der gleichen Querschnittsebene angeordnet sind. Vor allem lässt sich bei Ausformung der Clipsstufe aus dem Wandungsmaterial des Halses das dabei auswärts verdrängte Material zur Bildung der Clipsschulter nutzen (einfache Materialverlagerung Weiter besteht noch ein vorteilhaftes Merkmal darin, dass die Ringstufe durch eine Brücke zwischen zwei in radialer Richtung zueinander versetzt liegenden Abschnitten der Bechermantelwand gebildet ist. Der entsprechende Mantelwand-Versatz lässt sich spritztechnisch leicht erzeugen. Dabei wird vorteilhafterweise ein Versatzmass zugrundegelegt, welches etwa der Dicke der Mantelwand entspricht. Die Höhe der Versatzkanten, von denen die eine die becherinnenseitig liegende Ringstufe darstellt, bestimmt die Zerreissstabilität der Materialbrücke.

Um die Möglichkeit zu verbessern, Becher und Schraubkappe in vorgefüllter Form praktisch als Kleinstmengenpackung sicher zuliefern zu können, wird erfindungsgemäss weiter vorgeschlagen, dass der Wulst der Becherwand von einer Clipsschulter des Kragens hintergriffen ist. Es liegt so ein fester Ineinandergriff der kapselbildenden Teile (Becher plus Schraubkappe) vor. Zur Freigabe des Füllinhalts braucht der Schliessweg nicht erneut zurückgelegt zu werden; vielmehr wird beim vollständigen Aufschrauben der Kappe zur volumengrösseren Verpackung hin die Sollbruchstelle zerstört. Bei einer solchen Zwei-Komponenten-Packung erweist es sich darüber hinaus als vorteilhaft, dass die Becherwand auf ihrer Mantelfläche, benachbart zum becherbodenseitigen Abschnitt, eine Stützwand ausbildet, die aus dem vor der Sollbruchstelle liegenden Abschnitt entspringt und bis auf Höhe der Becherboden-Unterseite reicht. Eine solche Stützwand wirkt als Distanzmittel und hält den absprengbaren Abschnitt des Bechers von Montagebelastungen frei. Die Stützwand kann statt beispielsweise aus einzelnen Füsschen in vorteilhafter Weise von einem geschlossenen Ringkragen gebildet sein, wodurch die Schliessbelastungskräfte sich auf den gesamten Mantelwandquerschnitt verteilen. Weiter ist es von Vorteil, dass die Mantelwand der Becherwand Distanzrippen trägt. Letztere bringen eine ausgewogene Abstützung im Flaschenhals, stabilisieren andererseits aber in vorteilhafter Weise den Becher selbst. Weiter ist es von Vorteil, dass der Rand des Bechers eine nach oben offene Ringnut ausbildet. Der Rand wird so relativ flexibel, was der Erlangung des dichtschliessenden Sitzes entgegenkommt. Schliesslich ist eine vorteilhafte Ausgestaltung durch mehrere in Höhenrichtung übereinanderliegende Wülste der Becherwand erreicht. Solche Wülste definieren beispielsweise unterschiedliche Ineinanderstecktiefen, bei jeweiliger Sicherung der eingenommenen Stecklage. Ausserdem lassen sie beim Überspringen auch Luft entweichen.

Weitere Vorteile und Einzelheiten des Gegenstandes der Erfindung sind nachstehend anhand zweier zeichnerisch veranschaulichter Ausführungsbeispiele näher erläutert. Es zeigt
Fig. 1 den Becher gemäss dem ersten Ausführungsbeispiel in Einzeldarstellung, teils in Ansicht, teils im Schnitt,
Fig. 2 den Packungshals, ebenfalls teils in Ansicht, teils im Schnitt,
Fig. 3 die zugehörige Schraubkappe in Einzeldarstellung, teilweise aufgebrochen,
Fig. 4 den Packungshals im Schnitt, mit zugeordnetem Becher,
Fig. 5 eine Unteransicht der Schraubkappe unter Verdeutlichung der ein Hilfsgewinde bildenden Nokken,
Fig. 6 einen Vertikalschnitt im Bereich des Packungshalses der Zwei-Komponenten-Packung, und zwar in Verkaufsgrundstellung, in gegenüber den voraufgegangenen Figuren vergrösserter Wiedergabe,
Fig. 7 eine Herausvergrösserung aus Fig. 6, unter besonderer Verdeutlichung der Clipsstufe und Clipsschulter sowie des abdichtenden Wulstes,
Fig. 8 einen der Fig. 6 entsprechenden Schnitt, jedoch bei abgestemmtem Becherabschnitt,
Fig. 9 eine Abwicklung des Schraubkappengewindes,
Fig. 10 den hier allerdings mit der Öffnung nach unten weisenden Becher gemäss dem zweiten Ausführungsbeispiel, ebenfalls teils im Schnitt, teils in Ansicht,
Fig. 11 die zugehörige, mit dem Becher zu einer hermetisch geschlossenen Kleinpackung bzw. Kapsel verbindbare Schraubkappe, ebenfalls im Halbschnitt und
Fig. 12 Becher und Schraubkappe in bereits zu einer Kapsel verbundenem Zustand, und auf einen Flaschenhals aufgeschraubt (die linke Schnitthälfte zeigt die Situation vor der Freigabe der einen Komponente und die rechtsseitige Hälfte nach Freigabe der einen Komponente durch Abstemmen des bodenseitigen Abschnitts des Bechers).

Die Zwei-Komponenten-Packung nimmt in einem in den Packungshals 1 eingelassenen Becher die eine Komponente 1 und in dervolumengrösseren Packung 3 die andere Komponente 11 auf.

Zum Vermischen beider Komponenten wird der Becher 2 zertrennt. Als Trennwerkzeug dient eine zugleich als Verschluss gestaltete Schraubkappe 4.

Der aus Kunststoff bestehende Becher 2 bildet in seinem oberen, im wesentlich zylindrisch gestalteten Abschnitt einen auswärts gerichteten Rand 5 aus. Dieser überfängt den korrespondierenden Stirnrand 1' des Packungshalses 1. Der Rand 5 steht nicht nach aussen über und definiert die Einhängetiefe des Bechers 2. Letzterer ist aber noch zusätzlich gegen Herausfallen gesichert. Hierzu ist die Becherwand W über eine nahe der Mündung 6 des Packungshalses 1 liegende Clipsstufe St im Packungshals gefesselt. Verwirklicht ist diese Clipsstufe von einer Ringrippe 7 auf der Aussenfläche der Bechermantelwand W, welche Ringrippe 7 in eine formentsprechende Ringnut 8 an der Innenfläche des Packungshalses 1 eingreift.

Die Aussenfläche der Bechermantelwand W verläuft unterhalb der Clipsstufe St mit Abstand x zur Innenfläche des Packungshalses 1 (vgl. Fig. 7). Hierdurch lässt sich der Becher 2 bequem einführen. Die dichtende Zuordnung ergibt sich erst im letzten Augenblick der Einsteckzuordnung, wobei zwischen der Ringrippe 7 und der zylindrischen Innenfläche des Packungshalses 1 Reibung auftritt. Durch die Nähe zur Mündung 6 ist diese Zone erhöhter Reibung erheblich verringert; es kommt auch nicht zu einer nennenswerten Komprimierung im Innenraum der Packung bei der Becherzuordnung. Selbst eine geringe Komprimierung wäre nicht in der Lage, den Becher wieder herauszudrücken. Die Clipskräfte sind entsprechend abgestimmt.

Der mittels der Schraubkappe 4 zertrennbare Becher 2 bildet eine Sollbruchlinie aus. Letztere ist von einer bechereinwärts liegenden und mit Abstand y vom Becherboden 2" verlaufenden Ringstufe A der Bechermantelwand W gebildet. Auf letztere trifft die Stosskante 9' eines in den Becher von oben her einfahrenden Kragens 9 der Schraubkappe 4. Letzterer wurzelt in der Schraubkappendecke 10 und ist als zylindrische Ringwand gestaltet. Die Stosskante erstreckt sich senkrecht zur Längsmittelachse z-z der rotationssymmetrisch gestalteten Zwei-Komponenten-Packung.

Nach oben hin setzt sich der Kragen 9 in ein sich zum freien Ende hin kontinuierlich verjüngendes Mündungsrohr 11 fort. Dessen Mündungsöffnung 12 wird von einem angespritzten Stopfen 13 verschlossen gehalten. Es handelt sich um einen Originalitätsverschluss. Die Stosskante 9' des Kragens 9 fluchtet im wesentlichen mit der Ringstufe A der Bechermantelwand W. Das Abstandsmass y entspricht etwa 2/3 der Höhe des Bechers 2.

In der aus Fig. 6 ersichtlichen Verkaufsgrundstellung liegt die Stosskante 9' des Kragens 9 mit Abstand zur Ringstufe A.

Die Mantelfläche des Kragens 9 ist über einen nahe der Kragenstosskante 9' liegenden Wulst 14 zur Innenfläche der Bechermantelwand hin in der Verkaufsgrundstellung abgedichtet. Der als Ringrippe gestaltete, sich raumparallel zur Stosskante 9' erstreckende Wulst 14 ist von einer Ringrippe des Bechers 2 gebildet. Der Wulst 14 liegt möglichst in Höhe der Stosskante 9', so dass auch hier bei Schraubkappenzuordnung erst im letzten Moment die Reibung und Dichtschliessung vorliegt, so dass die Schraubkappe 4 nicht vom sich bildenden Innendruck abgestemmt werden kann. Zusätzlich liegt noch eine Sicherungsvorkehrung vor. Letztere besteht darin, dass die Schraubkappe 4 in Verkaufsgrundstellung hinter einer Clipsschulter 15 des Packungshalses 1 verrastet. Die Clipsschulter 15 erstreckt sich etwa auf der gleichen Querschnittsebene wie die Clipsstufe St. Der schulterbildende Wandabschnitt besteht praktisch bzw. anteilig von dem Verdrängungsmaterial der Ringnut 8. Die schraubkappenseitige Gegenschulter 16 ist eine kappeneinwärts gerichtete Ringrippe.

In der durch die Clipsschulter 15 definierten Verkaufsgrundstellung besteht bereits Gewindeeingriff zwischen der Schraubkappe 4 und dem Packungshals 1. Die Schraubkappe 4 wird einfach aufgeprellt. Dabei tritt der zuunterst liegende Bereich des Schraubgewindes 17 der Kappe 4 in Eingriff mit dem Aussengewinde 18 am Packungshals. Das Aussengewinde 18 sitzt an einem etwas aufgeweiteten, unteren Abschnitt des Packungshalses 1. Zur erleichterten Zuordnung setzt sich dieser zuunterst liegende Bereich des Gewindes aus einzelnen, in Umfangsrichtung mit Unterbrechung hintereinander liegenden Gewindenocken 17' zusammen. Letztere bilden eine Art Hilfs- oder Vor-Gewinde. Es erstreckt sich über einen Umlaufbereich von 360°. Danach setzt der Vollgewindegang ein. Die einzelnen Gewindenocken 17' sind etwa linsenförmig gestaltet. Die Linsenform bringt sowohl in Drehrichtung der Schraubkappe 4 als auch in Querrichtung derselben (Kappenaufsteckrichtung) konvexe Rundungen. Der Abstand zwischen ihnen entspricht etwa einer Nokkenlänge. Insgesamt erstrecken sich über den Umfang 8 Nocken. Sie weisen unterschiedliche Höhe auf, so dass der Übertritt des Aussengewindes 18 beim Aufprellen oder Aufschrauben erleichtert ist. Für das Aufschrauben ergibt sich der Vorteil einer verkantungsfreien Zuordnung der Schraubkappe 4.

Das Füllen der Zwei-Komponenten-Packung geschieht wie folgt:
Zunächst wird die volumengrössere Packung 3 mit der Komponente II angefüllt. Die Füllhöhe berücksichtigt die Einstecktiefe des Bechers 2. Letzterer wird in der erläuterten Weise in den Packungshals eingeführt. Es erfolgt das Füllen des Bechers 2 mit der Komponente I. Anschliessend wird die als Verschlusselement und Werkzeug fungierende Schraubkappe 4 aufgebracht. Die Verkaufsgrundstellung ergibt sich aufgrund der Clipsschulter 15, welche von der Gegenschulter 16 der Schraubkappe überfahren wird. Die mündungsseitige Flanke ist entsprechend abgeschrägt, während die untere Flanke der Clipsschulter 15 wesentlich steiler verläuft. In diesem Stadium befindet sich der zuunterst liegende, von den Gewindenocken 17' gebildete Bereich des Schraubgewindes 17 in Eingriff mit dem Aussengewinde 18. Erst durch weiteres Drehen der Schraubkappe 4 in Richtung des Pfeiles 20 (vgl. Fig. 3) nähert sich die Stosskante 9' des Kragens der Ringstufe A der Bechermantelwand W. Der Gewindeeingriff zwischen Schraubkappe 4 und dem Packungshals 1 ist von solcher Länge, dass der untere Abschnitt 2" des Bechers 2 beim Weiterschrauben abgetrennt wird, d.h. die filmscharnierartige Materialbrücke 21 zwischen den beiden in radialer Richtung zueinander versetzt liegenden Abschnitten 2" und 2"' der Becher- mantelwand W wird zerrissen. Der abgetrennte Becherabschnitt 2" fällt in die Packung 3. Beide Komponenten können nun durch Schütteln vermischt werden. Dabei dient der abgesprengte Becherabschnitt 2" zugleich als Schüttel-Vermischungskörper. Während des Schüttelns bleibt der Dichtschluss zwischen dem Kragen 9 und dem nun nur noch ein Dichtungsorgan darstellenden Abschnitt 2"' voll aufrechterhalten.

Zum Ausgeben der Mischung braucht danach lediglich noch der Stopfen 13 entfernt zu werden.

Der Versatz der Wandungsabschnitte 2" und 2'" zueinander entspricht etwas mehr als der Dicke der Bechermantelwand W. Beide Mantelwandabschnitte überlappen einander im Bereich der Materialbrücke 21. Das Mass der Überlappung entspricht etwa einem Fünftel der Dicke der Mantelwand. Unterhalb der Ringstufe A ist der Becher 2 kegelstumpfförmig gestaltet.

Die Zwei-Komponenten-Packung gemäss dem zweiten Ausführungsbeispiel ist prinzipiell gleichen Aufbaues; die Bezugsziffern sind, soweit zum Verständnis erforderlich, sinngemäss in die Figuren 10 bis 12 eingetragen. In Weiterbildung weist die Mantelfläche der Becherwand W in Einsteckrichtung des Bechers 2 verlaufende Distanzrippen 22 auf, welche klemmend gegen die Innenwand des Packungshalses 1 treten und so eine gute Drehsicherung bringen. Ausserdem versteifen solche Distanzrippen 22 die Becherwand W. Die Rippenbreite entspricht der dazwischenliegenden rippenfreien Zone.

Becherrandseitig laufen die Distanzrippen 22 in einen divergierenden, eine kegelstumpfförmige Anlagefläche bildenden Randabschnitt 5' über, welcher dichtend in den Hals 1 eintaucht und zufolge einer nach oben offenen Ringnut 23 besonders elastisch ausfällt. Die Ringnut ist, im Querschnitt gesehen, kerbtalartig gestaltet mit einer schräg nach aussen verlaufenden Flanke und einer steilen, d.h. konzentrisch zur Längsmittelachse z-z rotationssymmetrisch gestalteten Zwei-Komponenten-Packung verlaufenden Flanke.

Die im wesentlichen mit der Ringstufe A der Becherwand W fluchtende Stosskante 9' erstreckt sich in der in Fig. 121inksseitig wiedergegebenen Stellung in geringerem Abstand zur Ringstufe A als in Fig. 6, so dass von daher schon eine flachere Kleinpackung erzielt ist.

Der in den Becher 2 hineinragende Kragen 9 ist gemäss Fig. 12 nun nicht mehr ausschliesslich reibungsschlüssig gegen Abzug gesichert. Hierzu bildet die Becherwand W innenseitig mindestens einen ringförmigen Wulst 14 aus. Letzterer erstreckt sich horizontal verlaufend in Nähe der Ringstufe A und ist von einer der Mantelfläche des Kragens 9 angeformten, ringförmigen Clipsschulter 24 hintergriffen. Diese in geringem Abstand zum freien Ende des Kragens 9 sitzende Clipsschulter weicht beim Verbinden von Becher und Schraubkappe federelastisch aus. Wie der Zeichnung entnehmbar ist, sind drei, in Höhenrichtung übereinanderliegende Wülste 14 der Becherwand innenseitig angeformt. Der Abstand zwischen den Wülsten 14 entspricht etwa der doppelten Breite eines Wulstes, welche Wülste ausser der axialen Festlegung der eine Kapsel bildenden Teile auch eine gute Abdichtung bringen.

Zum Befüllen der eine Kleinstmenge an Komponente aufnehmenden Kapsel wird die Schraubkappe gemäss Fig. 11 auf den Rücken gelegt. Der nach oben weisende Kragen 9 bildet so innenseitig einen napfartigen Füllraum. Anschliessend wird der Becher mit nach unten weisender Becheröffnung zugeordnet. Dabei überläuft die Clipsschulter 24 je nach Eindrücktiefe des Bechers nacheinander einen oder mehrere die Einstecktiefe definierende Wülste 14.

Um bei dieser Montage jedwede Beeinträchtigung vom bodenseitigen, über die Sollbruchlinie mit dem oberen Abschnitt 2"' des Bechers verbundenen Abschnitt 2" fernzuhalten, setzt sich die Becherwand W, benachbart zum becherbodenseitigen Abschnitt 2", in eine Stützwand 25 fort. Es handelt sich hier praktisch um einen im Querschnitt etwas reduzierten Becherwandfortsatz. Die Stützwand entspringt dem Bereich der Sollbruchstelle und ist bis auf Höhe der Becherboden-Unterseite 26 vorgezogen. Die Stirnfläche 25' kann diese Becherboden-Unterseite 26 sogar noch geringfügig überragen. Ein plan aufsetzendes Presswerkzeug kommt so selbst bei geringfügiger axialer Stauchung der Mantelwand nicht bis an die Becherboden-Unterseite 26. Ausser dem von der Stützwand 25 gebildeten Schutzwall kann auch noch eine weitere schützende Abdeckung genutzt werden, nämlich die im wesentlichen zylindrisch gestaltete Topfwandung 27 der Schraubkappe 4, indem die Stirnfläche 25' der Stützwand 25 in fluchtende, d.h. ebenengleiche Ausrichtung zur Stirnwand 27' der Kappenwand 27 gebracht wird. Bei dieser vollen Ineinandertauchlage bleibt der geringe Ringspalt zwischen Stosskante 9' des Kragens 9 erhalten. Ausserdem verbleibt ein Abstand D zwischen der Oberseite 5" des Kragens 9 und der korrespondierenden Innenfläche 10' der SchraubkappenDecke 10.

Die Distanzrippen 22 schliessen höhengleich mit der Stirnfläche 25' ab, so dass die Auflagefläche noch durch die Stirnenden der Distanzrippen vergrössert ist.

Zur Ingebrauchnahme wird auch hier unter Gewindeeingriff 16/18 von Schraubkappe 4 und Flaschenhals 1 die Kapsel der volumengrösseren, beispielsweise Wasser enthaltenen Packung 3 zugeordnet. Dabei ergibt sich eine Grundstellung, wie sie aus der linken Hälfte der Fig. 12 hervorgeht, in der also die Komponenten I und 11 noch getrennt sind. Erst durch weiteres Drehen der Schraubkappe 4 nähert sich die Stosskante 9' des Kragens der Ringstufe A der Becherwand W. Der Gewindeeingriff zwischen Schraubkappe 4 und dem Packungshals ist von solcher Länge, dass der untere Abschnitt 2" des Bechers 2 beim Weiterschrauben abgetrennt wird, wohingegen der obere Abschnitt 2"' im Flaschenhals verbleibt. Dabei wird die filmscharnierartige Mateterialbrücke 21 zwischen den beiden in radialer Richtung zueinander versetzt liegenden Abschnitten 2" und 2"' der Becherwand W zerrissen. Der abgetrennte Becherabschnitt 2" fällt in die Packung 3. Beide Komponenten können nun durch Schütteln gut vermischt werden. Dabei dient der abgesprengte Behälterabschnitt 2" zugleich als Schüttel-Mischkörper. Während des Schüttelns bleibt der Dichtschluss zwischen dem Kragen und der Becherwand aufrechterhalten.

Nach Entfernen der Schraubkappe 4 kann die vermischte Substanz ausgegeben werden.

## Patentansprüche

1. Zwei-Komponenten-Packung mit im Packungshals (1 ) angeordnetem Becher (2) zur Aufnahme der einen Komponente (I) und einer dem Packungshals zugeordneten Schraubkappe (4) mit einem in den Becher ragenden Kragen (9), dessen Stirnrand eine Stosskante (9') bildet zum Zertrennen des Bechers im Bereich einer Sollbruchlinie durch weiteres Aufschrauben der Schraubkappe über die Verkaufsgrundstellung hinaus, dadurch gekennzeichnet, dass die Stosskante (9') des Kragens (9) fluchtend auf eine Ringstufe (A) der Becherwand (W) aufsetzt, welche - die Sollbruchstelle bildend - mit Abstand (y) oberhalb des Becherbodens (2') angeordnet ist und unterhalb einer gegen die Mantelfläche des Kragens (9) tretenden Wulst (14) liegt, die der Innenfläche der Becherwand (W) einwärtsgerichtet vorsteht.

2. Zwei-Komponenten-Packung nach Anspruch 1, dadurch gekennzeichnet, dass der Becher (2) mindestens unterhalb der Ringstufe kegelstumpfförmig gestaltet ist.

3. Zwei-Komponenten-Packung nach Anspruch 1, dadurch gekennzeichnet, dass die Bechermantelwand (W) über eine nahe der Mündung (6) des Packungshalses (1) liegende Clipsstufe (St) im Packungshals (1) gefesselt ist und die Aussenfläche der Bechermantelwand (W) unterhalb der Clipsstufe (St) mit Abstand (x) verläuft zur Innenfläche des Packungshalses (1).

4. Zwei-Komponenten-Packung nach Anspruch 1, dadurch gekennzeichnet, dass die Schraubkappe (4) in Verkaufsgrundstellung hinter einer Clipsschulter (15) des Packungshalses (1) verrastet ist und der zuunterst liegende Bereich des Schraubkappengewindes (17) sich aus einzelnen, in Umfangsrichtung mit Unterbrechung hintereinanderliegenden Gewindenocken (17') zusammensetzt.

5. Zwei-Komponenten-Packung nach Anspruch 4, dadurch gekennzeichnet, dass die Gewindenokken (17') linsenförmig gestaltet sind.

6. Zwei-Komponenten-Packung nach Anspruch 5, dadurch gekennzeichnet, dass benachbarte Gewindenocken (17') unterschiedliche Höhe besitzen.

7. Zwei-Komponenten-Packung nach Anspruch 1, dadurch gekennzeichnet, dass die Stosskante (9') des Kragens (9) in Verkaufsgrundstellung mit Abstand zur Ringstufe (A) liegt.

8. Zwei-Komponenten-Packung nach den Ansprüchen 3 und 4, dadurch gekennzeichnet, dass die Clipsstufe (St) und die Clipsschulter (15) etwa auf der gleichen Querschnittsebene angeordnet sind.

9. Zwei-Komponenten-Packung nach Anspruch 1, dadurch gekennzeichnet, dass die Ringstufe (A) durch eine Brücke (21) zwischen zwei in radialer Richtung zueinander versetzt liegenden Abschnitten (2", 2"') der Bechermantelwand (W) gebildet ist.

10. Zwei-Komponenten-Packung nach Anspruch 1, dadurch gekennzeichnet, dass der Wulst (14) der Becherwand (W) von einer Clipsschulter (24) des Kragens (9) hintergriffen ist.

11. Zwei-Komponenten-Packung nach Anspruch 1, dadurch gekennzeichnet, dass die Becherwand (W) auf ihrer Mantelfläche, benachbart zum becherbodenseitigen Abschnitt (2"), eine Stützwand (25) ausbildet, die aus dem vor der Sollbruchstelle liegenden Abschnitt entspringt und bis auf Höhe der Becherboden-Unterseite (26) reicht.

12. Zwei-Komponenten-Packung nach Anspruch 11, dadurch gekennzeichnet, dass die Stützwand (25) von einem geschlossenen Ringkragen gebildet ist.

13. Zwei-Komponenten-Packung nach Anspruch 10 oder 11, dadurch gekennzeichnet, dass die Mantelfläche der Becherwand (W) Distanzrippen (22) trägt.

14. Zwei-Komponenten-Packung nach Anspruch 10 oder 11, dadurch gekennzeichnet, dass der Rand (5) des Bechers (2) eine nach oben offene Ringnut (23) ausbildet.

15. Zwei-Komponenten-Packung nach Anspruch 10, gekennzeichnet durch in Höhenrichtung übereinanderliegende Wülste (14) der Becherwand (W).

## Claims

1. A two-component pack having a beaker (2) arranged in the neck (1) of the pack for receiving the one component (I) and a screw-cap (4) associated with the neck of the pack and having, projecting into the beaker, a collar (9) the front rim of which forms a ram edge (9') for severing the beaker in the region of a predetermined line of break by screwing the screw-cap up further beyond the normal position at sale, characterized in that the ram edge (9') of the collar (9) seats flush against an annular step (A) in the wall (W) of the beaker, which is arranged at a distance (y) above the bottom (2') of the beaker to form the predetermined point of break and lies below a bead (14) directed inwards, which projects from the inner face of the beaker wall (W) to come against the surface of the collar (9).

2. A two-component pack as in Claim 1, characterized in that the beaker (2) is of frustoconical shape at least below the annular step.

3. A two-component pack as in Claim 1, characterized in that the sidewall (W) of the beaker is fastened into the neck (1) of the pack via a snap-in step (St) lying near the mouth (6) of the neck (1) of the pack and the outer face of the sidewall (W) of the beaker below the snap-in step (St) runs at a distance (x) from the inner face of the neck (1) of the pack.

4. A two-component pack as in Claim 1, characterized in that the screw-cap (4) in the normal position at sale is trapped behind a snap-in shoulder (15) on the neck (1) of the pack and the range of the thread (17) lying at the very bottom of the screw-cap is composed of individual screw cams (17') lying one behind the other interruptedly in the circumferential direction.

5. A two-component pack as in Claim 4, characterized in that the screw cams (17') are of lenticular shape.

6. A two-component pack as in Claim 5, characterized in that adjacent screw cams (17') have different heights.

7. A two-component pack as in Claim 1, characterized in that the ram edge (9') of the collar (9) in the normal position at sale lies at a distance from the annular step (A).

8. A two-component pack as in Claims 3 and 4, characterized in that the snap-in step (St) and the snap-in shoulder (15) are arranged on about the same cross-sectional plane.

9. A two-component pack as in Claim 1, characterized in that the annular step (A) is formed by a bridge (21) between two portions (2", 2"') of the beaker sidewall (W), which lie offset with respect to one another in the radial direction.

10. A two-component pack as in Claim 1, characterized in that a snap-in shoulder (24) on the collar (9) engages behind the bead (14) on the beaker wall (W).

11. A two-component pack as in Claim 1, characterized in that the beaker wall (W) forms on its surface adjacent to the portion (2") next the bottom of the beaker a supporting wall (25) which arises from the portion lying in front of the predetermined point of break and reaches down to the level of the underside (26) of the beaker bottom.

12. A two-component pack as in Claim 11, characterized in that the supporting wall (25) is formed of a closed annular collar.

13. A two-component pack as in Claim 10 or 11, characterized in that the surface of the beaker wall (W) carries spacer-ribs (22).

14. A two-component pack as in Claim 10 or 11, characterized in that the edge (5) of the beaker (2) forms an annular groove (23) open upwards.

15. A two-component pack as in Claim 10, characterized by beads (14) of the beaker wall (W), lying one above the other in the vertical direction.

## Revendications

1. Emballage à deux composants comportant un gobelet (2) disposé dans le col d'emballage (1) pour recevoir un des composants (1 ) et un bouchon fileté (4) associé au col d'emballage et comportant un collet (9) pénétrant dans le gobelet, dont un bord frontal constitue un bord d'impact (9') pour sectionner le gobelet dans la zone d'une ligne de rupture imposée par un vissage complémentaire du bouchon fileté au-delà de la position normale pour la vente, caractérisé en ce que le bord d'impact (9') du collet (9) vient affleurer un gradin annulaire (A) de la paroi de gobelet (W), qui est disposé - en formant la zone de rupture imposée - à distance (y) au-dessus du fond de gobelet (2') et qui est placé en-dessous d'un bourrelet (14) s'appliquant contre la surface périphérique du collet (9) et qui fait saillie vers l'intérieur de la surface intérieure de la paroi de gobelet (W).

2. Emballage à deux composants selon la revendication 1, caractérisé en ce que le gobelet (2) présente une forme tronconique au moins en-dessous du gradin annulaire.

3. Emballage à deux composants selon la revendication 1, caractérisé en ce que la paroi périphérique (W) du gobelet est maintenue dans le col d'emballage (1) par l'intermédiaire d'une nervure d'accrochage (St) placée à proximité de l'embouchure (6) du col d'emballage (1 ) et la surface extérieure de la paroi périphérique (W) de gobelet est placée à distance (x) de la surface intérieure du col d'emballage (1) en-dessous de la nervure d'accrochage (St).

4. Emballage à deux composants selon la revendication 1, caractérisé en ce que le bouchon fileté (4) est bloqué dans la position normale pour la vente, en arrière d'un épaulement d'accrochage (15) du col d'emballage (1) et la zone du filetage (17) du bouchon fileté qui est placée en-dessous est constituée de différentes saillies de filets (17') placées selon une direction périphérique l'une derrière l'autre avec interruption.

5. Emballage à deux composants selon la revendication 4, caractérisé en ce que les saillies de filets (17') sont profilées en forme de lentilles.

6. Emballage à deux composants selon la revendication 5, caractérisé en ce que des saillies de filets adjacents (17') présentent des hauteurs différentes.

7. Emballage à deux composants selon la revendication 1, caractérisé en ce que le bord d'impact (9') du collet (9) est placé à distance du gradin annulaire (A) dans la position normale pour la vente.

8. Emballage à deux composants selon les revendications 3 et 4, caractérisé en ce que la nervure d'accrochage (St) et l'épaulement d'accrochage (15) sont disposés à peu près dans le même plan de section droite.

9. Emballage à deux composants selon la revendication 1, caractérisé en ce que le gradin annulaire (A) est constitué par un pont (21) entre deux parties (2", 2"') de la paroi périphérique de gobelet (W) qui sont décalées radialement l'une par rapport à l'autre.

10. Emballage à deux composants selon la revendication 1, caractérisé en ce que le bourrelet (14) de la paroi de gobelet (W) est accroché en arrière par un épaulement d'accrochage (24) du collet (9).

11. Emballage à deux composants selon la revendication 1, caractérisé en ce que la paroi de gobelet (W) forme sur sa surface périphérique, dans une zone adjacente à la partie (2") située du côté du fond de gobelet, une paroi d'appui (25), qui fait saillie de la partie située en avant de la zone de rupture imposée et qui s'étend jusqu'à la hauteur du côté inférieur (26) du fond de gobelet.

12. Emballage à deux composants selon la revendication 11, caractérisé en ce que la paroi d'appui (25) est constituée par une collerette annulaire fermée.

13. Emballage à deux composants selon la revendication 10 ou 11, caractérisé en ce que la surface périphérique de la paroi de gobelet (W) porte des nervures d'espacement (22).

14. Emballage à deux composants selon la revendication 10 ou 11, caractérisé en ce que le bord (5) du gobelet (2) est pourvu d'une rainure annulaire (23) ouverte vers le haut.

15. Emballage à deux composants selon la revendication 10, caractérisé par des bourrelets (14) de la paroi de gobelet (W) qui sont placés l'un au-dessus de l'autre dans le sens de la hauteur.
